# EUROPÄISCHE PATENTSCHRIFT

(11) **EP 1 744 881 B1**
(45) Veröffentlichungstag und Bekanntmachung des Hinweises auf die Patenterteilung: **03.08.2011**
(21) Anmeldenummer: 04730511.5
(22) Anmeldetag: 30.04.2004
(51) Int. Cl.: B41F 13/46

(54) **VERFAHREN ZUM DRUCKEN VON MIT LOGISTIKDRUCKBILDELEMENTEN INDIVIDUALISIERTEN DRUCKERZEUGNISSEN**
METHOD FOR PRINTING PRINTED MATERIAL WHICH IS INDIVIDUALIZED WITH LOGISTICAL PRINTED IMAGE ELEMENTS
PROCEDE POUR IMPRIMER DES PRODUITS D'IMPRESSION INDIVIDUALISES AU MOYEN D'ELEMENTS D'IMAGE IMPRIMEE LOGISTIQUES

(43) Veröffentlichungstag der Anmeldung: 24.01.2007
(73) Patentinhaber: manroland AG, 63075 Offenbach/Main (DE)
(72) Erfinder: SCHNEIDER, Josef, 86420 Diedorf (DE); BAUMANN, Reinhard, 82152 Krailling (DE); DILLING, Peer, 86316 Friedberg (DE); WEISS, Robert, 86368 Gersthofen (DE)
(74) Vertreter: Stahl, Dietmar
(86) Internationale Anmeldenummer: PCT/EP2004/004622
(87) Internationale Veröffentlichungsnummer: WO 2005/115757

(56) Entgegenhaltungen:
- EP-A- 0 527 552
- DE-A- 3 132 765
- DE-A- 10 161 684
- DE-A- 19 512 501
- DE-U- 29 516 022
- EMERIAU L: "PERSONNALISER A TOUTE VITESSE LA PERSONNALISATION JET D'ENCRE COULEUR A TRES HAUTE VITESSE EST DESORMAIS POSSIBLE AVEC LE SYSTEME SCITEX 6240" 14. Februar 1995 (1995-02-14), CARACTERE, CEP INFORMATION PROFESSIONS. PARIS, FR, PAGE(S) 32-34 , XP000493504 ISSN: 0247-039X

## Beschreibung

Die Erfindung betrifft ein Verfahren zum Drucken von mit Logistikdruckbildelementen individualisierten Druckerzeugnissen gemäß dem Oberbegriff des Patentanspruchs 1.

Zum Drucken von mit Logistikdruckbildelementen individualisierten Druckerzeugnissen, wie zum Beispiel zum Drucken eines mit Adressen individualisierten Prospekts oder auch Werbeblatts, wird nach dem Stand der Technik so vorgegangen, dass in einer Druckmaschine mit mindestens einem Druckwerk in der gewünschten Auflagenhöhe statische bzw. immer gleiche Druckbilder für das Prospekt gedruckt werden, welches dann offline auf Basis von vom Druckauftraggeber bereitgestellten Adressen individualisiert wird. Die Adressen sind dynamische bzw. variable Logistikdruckbildelemente.

Bei dem aus dem Stand der Technik bekannten Verfahren zum Drucken solcher zum Bespiel mit Adressen individualisierter Druckerzeugnisse ergeben sich verschiedene Nachteile. So ist das nach dem Stand der Technik offline durchgeführte Individualisieren der Druckerzeugnisse mit den Logistikdruckbildelementen, insbesondere mit den Adressen, aufwendig und teuer. Weiterhin können die vom Druckauftraggeber bereitgestellten Daten für die variablen Logistikdruckbildelemente veraltet sein. Im Falle von als Logistikdruckbildelementen gedruckter Adressen würde dies dann bedeuten, dass ein mit Adressen individualisiertes Druckerzeugnis, zum Beispiel das Prospekt, an eine veraltete Adresse verschickt wird.

Dokument DE 19512501 offenbart ein Verfahren zur Herstellung eines personalisierten Druckproduktes, bei dem die statischen und die dynamischen Druckbildelemente inline gedruckt werden.

Hiervon ausgehend liegt der hier vorliegenden Erfindung das Problem zugrunde, ein neuartiges Verfahren zum Drucken von mit Logistikdruckbildelementen individualisierten Druckerzeugnissen zu schaffen.

Dieses Problem wird durch ein Verfahren zum Drucken von mit Logistikdruckbildelementen individualisierten Druckerzeugnissen gemäß Patentanspruch 1 gelöst. Erfindungsgemäß werden Daten des oder jeden insbesondere statischen Druckbilds mit Daten des oder jedes dynamischen Logistikdruckbildelements derart kombiniert, dass das oder jedes Druckbild und das oder jedes Logistikdruckbildelement inline gedruckt werden. Die Daten des oder jedes Logistikdruckbildelements werden hierzu erfindungsgemäß über einen Datenabgleich zwischen einer von einem Druckauftrageber bereitgestellten Datenbank und einer von einem Logistikprovider bereitgestellten Datenbank vor dem Drucken der mit dem oder jedem Logistikdruckbildelement individualisierten Druckerzeugnisse automatisch aktualisiert.

Bevorzugte Weiterbildungen der Erfindung ergeben sich aus den Unteransprüchen und der nachfolgenden Beschreibung.

Ausführungsbeispiele der Erfindung werden, ohne hierauf beschränkt zu sein, an Hand der Zeichnung näher erläutert. Dabei zeigt:
- Fig. 1:: eine Darstellung zur Verdeutlichung des aus dem Stand der Technik bekannten Verfahrens zum Drucken von mit Logistik- druckbildelementen individualisierten Druckerzeugnissen; und
- Fig. 2:: eine Darstellung zur Verdeutlichung des erfindungsgemäßen Verfahrens zum Drucken von mit Logistikdruckbildelementen indi- vidualisierten Druckerzeugnissen.

Bevor nachfolgend unter Bezugnahme auf Fig. 2 das erfindungsgemäße Verfahren zum Drucken von mit Logistikdruckbildelementen individualisierten Druckerzeugnissen im Detail beschrieben wird, soll vorab unter Bezugnahme auf Fig. 1 das aus dem Stand der Technik bekannte Verfahren beschrieben werden.

Fig. 1 zeigt eine schematisierte Darstellung zur Verdeutlichung des aus dem Stand der Technik bekannten Verfahrens zum Drucken von mit Logistikdruckbildelementen individualisierten Druckerzeugnissen. So visualisiert Fig. 1 mit dem

Block 10 einen Druckauftraggeber, der Daten bzw. Datenbanken bereitstellt, die zum Drucken von mit Logistikdruckbildelementen individualisierten Druckerzeugnissen erforderlich sind. Bei diesen gemäß Blocks 10 bereitgestellten Daten handelt es sich einerseits um Daten 11 zum Beispiel über den Inhalt mindestens eines statischen Druckbildes des herzustellenden Druckerzeugnisses sowie um Daten 12 über dynamische Logistikdruckbildelemente, im gezeigten Ausführungsbeispiel über Adressen, mithilfe derer das oder jedes statische Druckbilde des Druckerzeugnisses individualisiert werden sollen.

Nach dem Stand der Technik wird gemäß Fig. 1 so vorgegangen, dass die Daten 11 über das oder jedes statische Druckbild des zu druckenden Druckererzeugnisses entweder direkt bzw. unmittelbar oder unter Zwischenschaltung einer mit dem Block 13 visualisierten Werbeagentur an eine mit dem Block 14 visualisierte Druckerei übermittelt werden. Die durch den Block 13 visualisierte Werbeagentur kann zum Beispiel aus den vom Druckauftraggeber bereitgestellten Daten 11 über das oder jedes statische Druckbild des zu druckenden Druckerzeugnisses ein spezielles Layout erzeugen. Es ist jedoch auch möglich, dass dieses Layout der durch den Block 14 visualisierten Druckerei unmittelbar vom Druckauftraggeber bereitgestellt wird.

Die Daten 11 über das oder jedes statische Druckbild des zu druckenden Druckerzeugnisses werden in einer Druckvorstufe in von einer in Fig. 1 schematisiert dargestellten Druckmaschine 15 verarbeitbare Daten gewandelt. Die Druckmaschine 15 verfügt üblicherweise über mehrere hintereinander angeordnete Druckwerke. Wird zum Beispiel das herzustellende Druckerzeugnis durch einen autotypischen Zusammendruck erzeugt, so umfasst die Druckmaschine vorzugsweise mindestens vier Druckwerke, wobei für jede Prozessfarbe des autotypischen Zusammendrucks, nämlich für die Prozessfarben Cyan, Magenta, Gelb und Schwarz, jeweils ein Druckwerk vorhanden ist. Nach dem Stand der Technik werden die zu druckenden Druckerzeugnisse in der Druckmaschine 15 mit den immer gleichen und damit statischen Druckbildern bedruckt, und die in der Druckmaschine 15 gedruckten, noch statischen bzw. immer gleichen Druckerzeugnisse werden dann offline mithilfe der Daten 12 über die dynamischen Logistikdruckbildelemente individualisiert.

So zeigt Fig. 1, dass die in der Druckmaschine 15 gedruckten, immer gleichen und damit statischen Druckerzeugnisse offline von der Druckmaschine 15 in einem Block 16 auf Basis der vom Druckauftraggeber bereitgestellten Daten 12 mit den Logistikdruckbildelementen, nämlich mit Adressen, individualisiert werden. Dies kann zum Beispiel dadurch geschehen, dass auf Basis der Daten 12 Adressaufkleber gedruckt werden, die dann auf die in der Druckmaschine 15 erzeugten, noch statischen Druckerzeugnisse zur Individualisierung derselben aufgeklebt werden.

Die so individualisierten Druckerzeugnisse werden dann im Sinne des Pfeils 17 einem durch den Block 18 visualisierten Logistikprovider, zum Beispiel einem Postunternehmen, zugeführt, welches dann die im Block 16 individualisierten Druckerzeugnisse an durch den Block 19 visualisierten Adressaten bzw. Kunden des Druckauftraggebers versendet. Dabei ist es zum Beispiel nach dem Stand der Technik üblich, dass der durch den Block 18 visualisierte Logistikprovider die zum Beispiel durch die Adressaufkleber individualisierten Druckerzeugnisse noch mit Logistikcodes ausstattet. Hierzu werden vom Logistikprovider die auf die Druckerzeugnisse zur Individualisierung derselben aufgebrachten Adressen gescannt und aus diesen Adressen wird dann vom Logistikprovider ein Logistikcode erzeugt, der dann zusätzlich auf das individualisierte Druckerzeugnis aufgebracht wird. Mit solchen Logistikcodes ist es möglich, den Auslieferungsstatus versendeter Druckerzeugnisse nachzuvollziehen. Das Versenden der mit mindestens einem Logistikdruckbildelement visualisierten Druckerzeugnisse an die Adressaten bzw. Kunden des Druckauftraggebers ist in Fig. 1 durch Pfeile 20 visualisiert.

Aus dem oben beschriebenen, aus dem Stand der Technik bekannten Verfahren zum Drucken von mit Logistikdruckbildelementen individualisierten Druckerzeugnissen erschließen sich unmittelbar die Stand der Technik anhaftenden Nachteile. Wie bereits erwähnt, werden nach dem Stand der Technik zuerst in der Druckmaschine 15 auf Basis der Daten 11 über das oder jedes statische Druckbild immer gleiche und damit statische Druckerzeugnisse gedruckt, die dann offline auf Basis der vom Druckauftraggeber bereitgestellter Daten 12 über Logistikdruckbildelemente, insbesondere Adressen, in einem getrennten Arbeitsschritt individualisiert werden müssen. Dies ist aufwendig und teuer. Darüber hinaus ist es nach dem Stand der Technik erforderlich, dass dann, wenn der Versendestatus der so individualisierten Druckererzeugnisse nachvollzogen werden soll, vom Logistikprovider separate Logistikcodes erzeugt und auf die Druckerzeugnisse aufgebracht werden müssen. Auch dies ist aufwendig und teuer. Ein weiterer Nachteil des aus dem Stand der Technik bekannten Verfahrens liegt darin, dass ein durch den Pfeil 21 visualisierter Datenaustausch zwischen dem Druckauftraggeber und den Adressaten der Druckerzeugnisse bzw. den Kunden des Druckauftraggebers längere Zeit zurückliegen kann, so dass die vom Druckauftraggeber bereitgestellten Daten 12 für einige der Adressanten veraltet sein können. Insofern ist es nach dem Stand der Technik nicht auszuschließen, dass im Block 16 die noch statischen und damit immer gleichen Druckerzeugnisse mit veralteten Logistikdruckbildelementen, insbesondere mit veralteten Adressen, individualisiert werden.

Fig. 2 zeigt eine schematisierte Darstellung zur Verdeutlichung des erfindungsgemäßen Verfahrens zum Drucken von mit Logistikdruckbildelementen individualisierten Druckerzeugnissen. So visualisiert Fig. 2 mit dem Block 22 einen Druckauftraggeber, wobei vom Druckauftraggeber wiederum Daten 23 über das oder jedes statische Druckbild des zu erzeugenden Druckerzeugnisses und Daten 24 über dynamische Logistikdruckbildelemente, nämlich über Adressen der Kunden des Druckauftraggebers, bereitgestellt werden. Es liegt nun im Sinne der hier vorliegenden Erfindung, die Daten 23 des oder jeden statischen Druckbilds mit den Daten 24 des oder jeden dynamischen Druckbildelements derart miteinander zu kombinieren, dass das oder jedes statische Druckbild und das oder jedes dynamische Logistikdruckbildelement inline gedruckt werden. Hierzu wird im Detail wie folgt vorgegangen.

Nach einem ersten Aspekt der hier vorliegenden Erfindung werden die vom Druckauftraggeber bereitgestellten Daten 24 über die dynamischen Logistikdruckbildelemente, nämlich über die Adressen der Kunden des Druckauftraggebers, mit von dem Logistikprovider, der in Fig. 2 durch den Block 25 dargestellt ist, bereitgestellten Adressen verglichen. So tauschen nämlich die durch den Block 26 in Fig. 2 visualisierten Adressaten bzw. Kunden des Druckauftraggebers im Sinne des Pfeils 27 nicht nur mit dem Druckauftraggeber Daten aus, sondern im Sinne des Pfeils 28 auch mit dem Logistikprovider. Der Datenaustausch mit dem Logistikprovider im Sinne des Pfeils 28 erfolgt dabei in der Regel in kürzeren Intervallen als der Datenaustausch mit dem Druckauftraggeber im Sinne des Pfeils 27, was zum Beispiel dadurch begründet ist, dass der Logistikprovider zum Beispiel über Nachsendeaufträge über aktuellere Adresse verfügt als der Druckauftraggeber.

Demnach werden als dynamische Logistikdruckbildelementen zu druckende, zur Individualisierung der Druckerzeugnisse verwendete Adressen über einen Datenabgleich zwischen einer vom Druckauftraggeber bereitgestellten Adressdatenbank und einer vom Logistikprovider bereitgestellten Adressdatenbank vor dem Drucken automatisch abgeglichen und dadurch aktualisiert. Diese aktualisierten Adressdaten werden im Ausführungsbeispiel der Fig. 2 einer durch den Block 30 visualisierten Werbeagentur zur Verfügung gestellt, die ihrerseits diese Daten 29 einer durch den Block 31 visualisierten Druckerei zur Verfügung stellt. Es sei darauf hingewiesen, dass die aktualisierten Adressdaten 29 auch unmittelbar der durch den Block 31 visualisierten Druckerei zur Verfügung gestellt werden können.

Weiterhin werden auf Basis des Vergleichs zwischen der vom Druckauftraggeber bereitgestellten Adressdatenbank und der vom Logistikprovider bereitgestellten Adressdatenbank automatisch Daten 32 über aktualisierte Logistikcodes generiert, die im Ausführungsbeispiel der Fig. 2 ebenfalls unter Zwischenschaltung der durch den Block 30 visualisierten Werbeagentur der durch den Block 31 visualisierten Druckerei zur Verfügung gestellt werden.

Nach einem weiteren Aspekt der hier vorliegenden Erfindung werden nun in einer Druckvorstufe die Daten 23 des oder jedes statischen Druckbilds mit den Daten 29, 32 der dynamischen Logistikdruckbildelemente, nämlich mit den Daten 29 über aktualisierte Adressen und den Daten 32 über aktualisierte Logistikcodes, derart miteinander kombiniert, dass das oder jedes statische Druckbild und das oder jedes dynamische Druckbildelement inline, also in einem Workflow, gedruckt werden können.

So zeigt Fig. 2 wiederum stark schematisiert eine Druckmaschine 33, wobei diese Druckmaschine 33 im Ausführungsbeispiel der Fig. 2 zum Inline-Drucken des oder jedes statischen Druckbilds und des oder jedes dynamischen Logistikdruckbildelements einerseits über mindestens ein Druckwerk zum Drucken des oder jedes statischen Druckbilds und mindestens eine Druckeinrichtung zum Drucken des oder jedes dynamischen Druckbildelements aufweist, wobei die oder jede Druckeinrichtung inline zu dem oder jedem Druckwerk angeordnet ist.

Bei den Druckwerken zum Drucken des oder jedes statischen Druckbilds handelt es sich vorzugsweise um Offsetdruck-Druckwerke oder Tiefdruck-Druckwerke oder Flexodruck-Druckwerke, wobei für jede zu druckende Druckfarbe vorzugsweise ein derartiges Druckwerk vorhanden ist.

Bei den Druckeinrichtungen zum Drucken des oder jedes dynamischen bzw. veränderlichen Logistikdruckbildelements werden vorzugsweise Tintenstrahl- bzw. InkJet-Druckeinrichtungen verwendet. Anstelle solcher Tintenstrahl-Druckeinrichtungen können auch dynamische Druckeinrichtungen zum Einsatz kommen, die auf dem Prinzip der Elektrofotografie, Magnetografie, Elektrokoagulation oder auch lonografie beruhen.

Das oder jedes Druckwerke zum Drucken des oder jedes statischen Druckbilds sowie die oder jede Druckeinrichtung zum Drucken des oder jedes dynamischen Logistikdruckbildelements sind also, wie bereits erwähnt, inline zu einer Druckmaschine 33 gekoppelt, sodass mit Logistikdruckbildelementen individualisierte Druckerzeugnisse in einem Workflow gedruckt werden können.

Im Sinne der hier vorliegenden Erfindung werden demnach in der Druckmaschine 33 in einem Workflow und damit inline mit Logistikdruckbildelementen individualisierte Druckerzeugnisse gedruckt, sodass auf die nach dem Stand der Technik erforderliche Offline-Individualisierung verzichtet werden kann. Hierdurch liegen demnach im Block 34 bereits fertig individualisierte Druckerzeugnisse vor. Diese werden dann lediglich im Sinne des Pfeils 36 dem durch den Block 25 visualisierten Logistikprovider zur Verfügung gestellt, der die mit aktualisierten Logistikdruckbildelementen fertig individualisierten Druckerzeugnisse dann lediglich im Sinne der Pfeile 35 an die durch den Block 26 visualisierten Kunden des Druckauftraggebers übermittelt.

Zusammenfassend sei angemerkt, dass das erfindungsgemäße Verfahren zum Drucken von mit Logistikdruckbildelementen individualisierten Druckerzeugnissen im Wesentlichen durch zwei Hauptgesichtspunkte gekennzeichnet ist: Nach einem ersten Hauptgesichtspunkt werden die statischen Druckbilder sowie die dynamischen Logistikdruckbildelemente inline, das heißt in einem Workflow, gedruckt. Nach einem zweiten Hauptgesichtspunkt werden vor dem Drucken des Druckerzeugnisses die dynamischen Logistikdruckbildelemente automatisch aktualisiert, indem ein Abgleich zwischen Datenbanken vorgenommen wird.

Hierbei handelt es sich insbesondere um einen Abgleich zwischen einer vom Druckauftraggeber bereitgestellten Adressdatenbank und einer vom Logistikprovider bereitgestellten Adressdatenbank. Auf Basis dieses Datenabgleichs können aktuelle Logistikcodes generiert werden, die zusammen mit den aktualisierten Adressen inline zu den statischen Druckbildern gedruckt werden. Wenn, wie im gezeigten Ausführungsbeispiel der Fig. 2, diese beiden Hauptgesichtspunkte miteinander kombiniert werden, so ergibt sich die besonders bevorzugte Ausführungsform des erfindungsgemäßen Verfahrens.

### Bezugszeichenliste

- 10: Block
- 11: Daten
- 12: Daten
- 13: Block
- 14: Block
- 15: Druckmaschine
- 16: Block
- 17: Pfeil
- 18: Block
- 19: Block
- 20: Pfeil
- 21: Pfeil
- 22: Block
- 23: Daten
- 24: Daten
- 25: Block
- 26: Block
- 27: Pfeil
- 28: Pfeil
- 29: Daten
- 30: Block
- 31: Block
- 32: Daten
- 33: Druckmaschine
- 34: Block
- 35: Pfeil
- 36: Pfeil

## Patentansprüche

1. Verfahren zum Drucken von mit Logistikdruckbildelementen individualisierten Druckerzeugnissen, wobei mindestens ein in einer Druckmaschine gedrucktes, insbesondere statisches, Druckbild durch drucktechnisches Einfügen mindestens eines dynamischen Logistikdruckbildelements individualisiert wird, wobei Daten des oder jeden, insbesondere statischen, Druckbilds mit Daten des oder jedes dynamischen Logistikdruckbildelements derart kombiniert werden, dass das oder jedes Druckbild und das oder jedes Logistikdruckbildelement inline gedruckt werden, **dadurch gekennzeichnet, dass** die Daten des oder jedes Logistikdruckbildelements über einen Datenabgleich zwischen einer von einem Druckauftrageber bereitgestellten Datenbank und einer von einem Logistikprovider bereitgestellten Datenbank vor dem Drucken der mit dem oder jedem Logistikdruckbildelement individualisierten Druckerzeugnisse automatisch aktualisiert werden.

2. Verfahren nach Anspruch 1, **dadurch gekennzeichnet, dass** als Logistikdruckbildelemente Adressen und/oder Logistikcodes gedruckt werden.

3. Verfahren nach Anspruch 2, **dadurch gekennzeichnet, dass** die als Logistikdruckbildelemente zu druckenden Adressen über einen Datenabgleich zwischen einer von einem Druckauftrageber bereitgestellten Adressdatenbank und einer von einem Logistikprovider bereitgestellten Adressdatenbank vor dem Drucken automatisch abgeglichen und **dadurch** aktualisiert werden.

4. Verfahren nach Anspruch 3, **dadurch gekennzeichnet, dass** auf Grundlage dieses Abgleichs vor dem Drucken automatisch aktualisierte Logistikcodes generiert werden.

5. Verfahren nach einem oder mehreren der Ansprüche 1 bis 4, **dadurch gekennzeichnet, dass** das Drucken des oder jedes Druckbilds und das Drucken des oder jedes Logistikdruckbildelements inline in einer Druckmaschine durchgeführt wird.

6. Verfahren nach einem oder mehreren der Ansprüche 1 bis 5, **dadurch gekennzeichnet, dass** das oder jedes statische Druckbild in mindestens einem Druckwerk einer Druckmaschine und das oder jedes dynamische Logistikdruckbildelement in mindestens einer Druckeinrichtung der Druckmaschine erzeugt wird, wobei die oder jede Druckeinrichtung inline zu dem oder jedem Druckwerk angeordnet ist.

7. Verfahren nach einem oder mehreren der Ansprüche 1 bis 6, **dadurch gekennzeichnet, dass** zum Drucken des oder jedes statischen Druckbilds Offsetdruck-Druckwerke oder Tiefdruck-Druckwerke oder Flexodruck-Druckwerke verwendet werden.

8. Verfahren nach einem oder mehreren der Ansprüche 1 bis 7, **dadurch gekennzeichnet, dass** zum Drucken des oder jedes dynamischen bzw. veränderlichen Logistikdruckbildelements Tintenstrahl- bzw. Inkjet-Druckeinrichtungen verwendet werden.

9. Verfahren nach einem oder mehreren der Ansprüche 1 bis 7, **dadurch gekennzeichnet, dass** zum Drucken des oder jedes dynamischen bzw. veränderlichen Logistikdruckbildelements auf dem Prinzip der Elektrofotografie, Magnetografie, Elektrokoagulation oder lonografie beruhende Druckeinrichtungen verwendet werden.

## Claims

1. A method for the printing of printed matter individualised with logistic print image elements, wherein at least a more preferably static print image printed in a printing press is individualised through print-technological insertion of at least one dynamic logistic print image element, wherein data of the or each, particularly static print image are combined with data of the or each dynamic logistic print image element in such a manner that the or each print image and the or each logistic print image element are printed inline, **characterized in that** the data of the or each logistic print image element via a data comparison between a database provided by a print ordering party and a database provided by a logistics provider are automatically updated prior to printing the printed matter individualised with the or each logistic print image element.

2. The method according to Claim 1, **characterized in that** as logistic print image elements, addresses and/or logistic codes are printed.

3. The method according to Claim 2, **characterized in that** the addresses to be printed as logistic print image elements are automatically compared via a data comparison between an address database provided by a print ordering party and an address database provided by a logistics provider prior to printing and thus updated.

4. The method according to Claim 3, **characterized in that** based on this comparison prior to the printing automatically updated logistic codes are generated.

5. The method according to any one or a plurality of the Claims 1 to 4, **characterized in that** the printing of the or each print image and the printing of the or each logistic print image element is carried out inline in a printing press.

6. The method according to any one or a plurality of the Claims 1 to 5, **characterized in that** the or each static print image is generated in at least one printing couple of a printing press and the or each dynamic logistic print image element is generated in at least one printing device of the printing press, wherein the or each printing device is arranged inline to the or each printing couple.

7. The method according to any one or a plurality of the Claims 1 to 6, **characterized in that** for printing the or each static print image offset printing couples or intaglio printing couples of flexographic printing couples are used.

8. The method according to any one or a plurality of the Claims 1 to 7, **characterized in that** for printing the or each dynamic or variable logistic print image element, ink jet printing devices are used.

9. The method according to any one or a plurality of the Claims 1 to 7, **characterized in that** for printing the or each dynamic or variable logistic print image element printing device based on the principle of electrophotography, magnetography, electrocoagulation or ionography are used.

## Revendications

1. Procédé d'impression de produits imprimés individualisés par des éléments graphiques imprimés de logistique, au moins une image d'impression, notamment statique, imprimée dans une machine d'impression étant individualisée par insertion par technique d'impression d'au moins un élément graphique imprimé de logistique, des données de l'image ou de chaque image imprimée, notamment statique, étant combinées à des données de l'élément ou de chaque élément graphique imprimé dynamique de logistique de manière à ce que l'image ou chaque image imprimée et l'élément ou chaque élément graphique imprimé de logistique soient imprimés en chaîne, **caractérisé en ce que** les données de l'élément ou de chaque élément graphique imprimé de logistique sont actualisées automatiquement par ajustement de données entre une banque de données fournie par un donneur d'ordre d'impression et une banque de données fournie par un fournisseur de logistique avant l'impression des produits imprimés individualisés avec l'élément ou chaque élément graphique imprimé de logistique.

2. Procédé selon la revendication 1, **caractérisé en ce que** des adresses et/ou des codes de logistique sont imprimés sous forme d'éléments graphiques imprimés de logistique.

3. Procédé selon la revendication 2, **caractérisé en ce que** les adresses à imprimer sous forme d'éléments graphiques imprimés de logistique sont actualisées automatiquement par ajustement de données entre une banque de données fournie par un donneur d'ordre d'impression et une banque d'adresses de données fournie par un fournisseur de logistique avant l'impression et ainsi individualisées.

4. Procédé selon la revendication 3, **caractérisé en ce que** des codes de logistique actualisés sont générés automatiquement avant l'impression en se basant sur cet ajustement.

5. Procédé selon une ou plusieurs des revendications 1 à 4, **caractérisé en ce que** l'impression de l'image ou de chaque image imprimée et l'impression de l'élément ou de chaque élément graphique imprimé de logistique est réalisée en chaîne dans une machine d'impression.

6. Procédé selon une ou plusieurs des revendications 1 à 5, **caractérisé en ce que** l'image ou chaque image imprimée statique est générée dans au moins une unité d'impression d'une machine d'impression et l'élément ou chaque élément graphique imprimé de logistique dans au moins un dispositif d'impression de la machine d'impression, le ou chaque dispositif d'impression étant disposé en chaîne avec l'unité ou chaque unité d'impression.

7. Procédé selon une ou plusieurs des revendications 1 à 6, **caractérisé en ce que**, pour imprimer l'image ou chaque image imprimée statique, on utilise des unités d'impression offset ou des unités d'impression en héliogravure ou des unités d'impression flexographique.

8. Procédé selon une ou plusieurs des revendications 1 à 7, **caractérisé en ce que**, pour imprimer l'élément ou chaque élément graphique imprimé dynamique ou variable de logistique, on utilise des dispositifs d'impression à jet d'encre ou inkjet.

9. Procédé selon une ou plusieurs des revendications 1 à 7, **caractérisé en ce que**, pour imprimer l'élément ou chaque élément graphique imprimé dynamique ou variable de logistique, on utilise des dispositifs d'impression basés sur le principe de l'électrophotographie, de la magnétographie, de l'électrocoagulation ou de l'ionographie.
